# FASCICULE DE BREVET EUROPEEN

(11) **EP 3 795 448 B1**
(45) Date de publication et mention de la délivrance du brevet: **22.09.2021**
(21) Numéro de dépôt: 20196946.6
(22) Date de dépôt: 18.09.2020
(51) Int. Cl.: B61K 5/00

(54) **DISPOSITIF DE LEVAGE ET DE TRANSFERT D'UN VÉHICULE FERROVIAIRE HORS D'UNE VOIE FERRÉE, ET PROCÉDÉ DE LEVAGE ET DE TRANSFERT ASSOCIÉ**
HEBE- UND VERLEGUNGSVORRICHTUNG FÜR EIN SCHIENENFAHRZEUG UND VERFAHREN ZUM HEBEN UND VERLEGEN EINES SCHIENENFAHRZEUGS
DEVICE FOR LIFTING AND TRANSFERRING A RAILWAY VEHICLE OFF A RAILWAY TRACK, AND ASSOCIATED LIFTING AND TRANSFER METHOD

(30) Priorité: 19.09.2019 FR 1910329
(43) Date de publication de la demande: 24.03.2021
(73) Titulaire: ALSTOM Transport Technologies, 93400 Saint-Ouen-sur Seine (FR)
(72) Inventeur: PICART, Olivier Georges René, 70400 HÉRICOURT (FR); OHL, Patrick Joseph, 90300 CRAVANCHE (FR); LOMBARD, Philippe Jean-Claude, 90000 BELFORT (FR)
(74) Mandataire: Lavoix

(56) Documents cités:
- EP-A1- 0 731 010
- DE-C- 867 403
- RU-C1- 2 626 425
- US-A- 2 640 436
- US-A- 4 295 427

## Description

La présente invention concerne un dispositif de levage et de transfert d'un véhicule ferroviaire hors d'une voie ferrée, et un procédé de levage et de transfert associé.

Il est parfois nécessaire de pouvoir déplacer un véhicule ferroviaire hors de sa voie principale pour effectuer des opérations de réparation ou de maintenance. On connaît des procédés de levage et de transfert d'un véhicule ferroviaire hors d'une voie ferrée à l'aide d'une grue ou d'un pont élévateur.

Cependant, de tels procédés n'apportent pas entière satisfaction.

En effet, l'emploi d'une grue nécessite des espaces importants et des opérations complexes pour être mise en place, et le pont élévateur permet uniquement le levage du véhicule ferroviaire. On connaît de DE 867 403 un système de levage adapté pour lever un véhicule ferroviaire au dessus d'une voie ferrée ainsi qu'un système de transfert adapté pour transférer ce véhicule hors de la voie ferrée, ce dernier système comprenant une pluralité de rails transversaux orientés perpendiculairement à la voie ferrée et placés sous le véhicule.

Un des buts de la présente invention est de proposer un dispositif de levage et de transfert simple et rapide à mettre en place, et dont la mise en oeuvre est réalisable dans tout type d'environnement, par exemple dans un entrepôt de maintenance.

A cet effet, l'invention a pour objet un dispositif de levage et de transfert d'un véhicule ferroviaire hors d'une voie ferrée, le dispositif de levage étant caractérisé en ce qu'il comprend :
i. une pluralité de vérins de levage adaptés pour lever un véhicule ferroviaire au-dessus d'une voie ferrée;
ii. une pluralité de paires de rails transversaux, chaque paire de rails transversaux formant une voie transversale adaptée pour être placée sous le véhicule ferroviaire une fois le véhicule ferroviaire levé au-dessus de la voie ferrée au moyen des vérins de levage, les voies transversales étant destinées à être agencées en travers de la voie ferrée, perpendiculairement à la voie ferrée;
iii. une pluralité de chariots de déplacement du véhicule ferroviaire le long des voies transversales, chaque chariot étant adapté pour recevoir un essieu du véhicule ferroviaire à déplacer ;
iv. une pluralité de vérins double effet adaptés pour déplacer le véhicule ferroviaire hors de la voie ferrée et le long des voies transversales, chaque vérin double effet étant pourvu de moyens de fixation à au moins un des rails transversaux d'une part et à au moins un des chariots de déplacement d'autre part.

Un dispositif de levage selon l'invention peut comporter en outre l'une ou plusieurs des caractéristiques suivantes, prises seules ou selon toutes combinaisons techniquement envisageables :
- les vérins de levage et les vérins double effet sont des vérins hydrauliques, le dispositif de levage comprenant en outre une centrale hydraulique permettant de relier tous les vérins à la centrale hydraulique et de synchroniser le levage du véhicule ferroviaire au-dessus d'une voie ferrée d'une part, et le transfert de ce véhicule ferroviaire hors de la voie ferrée d'autre part ;
- chaque vérin double effet est configuré pour être installé parallèlement aux rails transversaux et entre deux chariots adjacents, et est pourvu d'une barre de fixation aux rails transversaux, de sorte que lorsque le dispositif de levage est en place, chaque barre de fixation s'étend d'un rail transversal d'une voie transversale à un rail transversal adjacent d'une voie transversale adjacente, les rails transversaux étant disposés de part et d'autre du vérin double effet ;
- le dispositif comprend en outre, pour chaque vérin double effet, au moins deux vérins d'accostage aux rails transversaux portés par la barre de fixation du vérin double effet aux rails transversaux ;
- le dispositif comprend, pour chaque vérin double effet, une barre de fixation du vérin double effet à deux chariots adjacents.

L'invention concerne également un procédé de levage et de transfert d'un véhicule ferroviaire hors d'une voie ferrée à l'aide du dispositif selon l'invention, caractérisé en ce qu'il comprend au moins les étapes suivantes :
(a) Fourniture du dispositif de levage selon l'invention et d'un véhicule ferroviaire à déplacer hors d'une voie ferrée sur laquelle il se trouve,
(b)Elévation du véhicule ferroviaire au-dessus de la voie ferrée au moyen des vérins de levage,
(c) Placement des rails transversaux perpendiculairement à la voie ferrée sur laquelle se trouve le véhicule ferroviaire à raison d'une paire de rails transversaux, formant une voie transversale, sous chaque essieu du véhicule ferroviaire,
(d) Placement d'un chariot sur chaque voie transversale et sous chaque essieu du véhicule ferroviaire,
(e) Fixation des vérins double effet aux chariots et aux rails transversaux,
(f) Translation du véhicule ferroviaire le long des voies transversales à l'aide des vérins double effet.

Selon des modes de réalisation particuliers du procédé de levage,
- les vérins de levage et les vérins double effet sont des vérins hydrauliques, le dispositif comprenant en outre une centrale hydraulique permettant de relier tous les vérins à la centrale hydraulique et de synchroniser le levage du véhicule ferroviaire au-dessus d'une voie ferrée d'une part, et le transfert de ce véhicule ferroviaire hors de la voie ferrée d'autre part, le procédé comprenant une étape de liaison des vérins à la centrale hydraulique, et de mise en fonctionnement synchronisée des vérins de levage lors de l'élévation du véhicule ferroviaire au-dessus de la voie ferrée, et des vérins double effet lors de la translation du véhicule ferroviaire le long des rails transversaux ;
- chaque vérin double effet est pourvu d'une barre de fixation aux rails transversaux, le procédé comprenant l'installation de chaque vérin double effet parallèlement aux rails transversaux et entre deux essieux adjacents du véhicule ferroviaire, et la fixation de la barre de fixation de chaque vérin double effet de sorte qu'elle s'étende d'un rail transversal d'une voie transversale à un rail transversal adjacent d'une voie transversale adjacente, les rails transversaux étant disposés de part et d'autre du vérin double effet.
- le dispositif de levage comprend en outre, pour chaque vérin double effet, au moins deux vérins d'accostage aux rails transversaux portés par la barre de fixation du vérin double effet aux rails transversaux, le procédé comprenant le montage des vérins d'accostage sur la barre de fixation ;
- l'étape de translation du véhicule ferroviaire le long des rails transversaux à l'aide des vérins double effet comprend le pilotage depuis la centrale hydraulique des vérins d'accostage pour maintenir en position les barres de fixation des vérins double effet, puis le pilotage depuis la centrale hydraulique des vérins double effet pour translater le véhicule ferroviaire sur les chariots hors de la voie ferrée.

L'invention sera mieux comprise à la lumière de la description qui va suivre, donnée uniquement à titre d'exemple et faite en se référant aux figures annexées, parmi lesquelles :
**[****Fig 1****]** La Figure 1 présente un véhicule ferroviaire après le levage du véhicule par le dispositif de levage et de transfert; et
**[****Fig 2****]** La Figure 2 présente le véhicule ferroviaire de la figure 1 pendant le transfert du véhicule ferroviaire par le dispositif de levage et de transfert.

Sur la figure 1 est représenté un dispositif 1 de levage et de transfert d'un véhicule ferroviaire hors d'une voie ferrée selon un exemple de mode de réalisation de l'invention. Le dispositif 1 de levage comprend une pluralité de vérins de levage 5 adaptés pour lever un véhicule ferroviaire 7 au-dessus d'une voie ferrée 10, une pluralité de paires de rails transversaux, chaque paire de rails transversaux formant une voie transversale adaptée pour être placée sous le véhicule ferroviaire 7 une fois le véhicule ferroviaire 7 levé au-dessus de la voie ferrée 10, une pluralité de chariots 14 de déplacement du véhicule ferroviaire 7 le long des voies transversales et une pluralité de vérins double effet 16 adaptés pour déplacer le véhicule ferroviaire 7 hors de la voie ferrée 10 et le long des voies transversales.

Le véhicule ferroviaire 7 à déplacer comprend typiquement au moins une voiture 17.

La voiture 17 comprend des essieux 18 et des roues 19.

Les vérins de levage 5 sont de préférence des vérins hydrauliques.

De préférence, les vérins de levage 5 sont équipés d'écrous de sécurité (non représentés). Les écrous de sécurité permettent de prévenir d'une éventuelle descente accidentelle du véhicule ferroviaire 7 lors de la mise en place des autres équipements du dispositif 1 de levage.

De préférence, le dispositif 1 comprend une centrale hydraulique 21 visible sur la figure 2. La centrale hydraulique 21 est configurée pour relier l'ensemble des vérins de levage 5 afin de synchroniser le levage du véhicule ferroviaire 7.

Les rails transversaux 12 sont destinés à être agencés en travers de la voie ferrée 10 et sont perpendiculaires à cette voie ferrée 10.

Les rails transversaux 12 sont également destinés à être agencés chacun sous un essieu 18 du véhicule ferroviaire 7.

Chaque rail transversal 12 s'étend principalement suivant une première direction longitudinale L1 et présente une longueur suivant cette première direction longitudinale L1 et une largeur suivant une première direction transversale T1 perpendiculaire à la première direction longitudinale L1.

Les rails transversaux 12 ont une longueur nécessaire qui dépend de l'environnement.

Les voies transversales formées par une paire de rails transversaux 12 ont chacune une largeur qui dépend de la largeur des chariots 14.

Par exemple, les voies transversales ont une largeur comprise entre 800 mm et 1000 mm, en particulier entre 850 mm et 900 mm, typiquement égale à 897 mm.

Par exemple, les rails transversaux 12 sont réalisés en métal, en particulier en acier.

Chaque chariot 14 est adapté pour recevoir un essieu 18 du véhicule ferroviaire 7.

Chaque chariot 14 comprend un châssis 24 et des roues 25.

Le châssis 24 s'étend principalement suivant une deuxième direction longitudinale L2. Le châssis 24 est typiquement formé par deux longerons 26 et deux traverses 27 perpendiculaires aux longerons 26.

Chaque longeron 26 s'étend entre deux extrémités longitudinales 28.

Par exemple, les roues 25 du chariot 14 sont au nombre de quatre, chaque roue 25 étant disposée à une extrémité longitudinale 28 des longerons 26.

Les roues 25 sont configurées pour se déplacer sur les rails transversaux 12.

Deux roues 25 d'un chariot 14 symétriques par rapport à la deuxième direction longitudinale L2 sont espacées d'une largeur prise perpendiculairement à la deuxième direction longitudinale L2 égale à la largeur des voies transversales.

Le châssis 24 comprend deux espaces 29 de réception d'une roue 19 d'un essieu 18 du véhicule 7.

Les chariots 14 sont par exemple réalisés en métal.

De préférence, les chariots 14 sont appariables deux à deux.

Par exemple, les chariots 14 sont appariables deux à deux au moyen de barres de fixation 30.

Chaque barre de fixation 30 présente deux extrémités 31, et comprend à chaque extrémité 31 des moyens de fixation 32 à un chariot 14.

Par exemple, la barre de fixation 30 présente une grande dimension comprise entre 2500 mm et 3000 mm, en particulier comprise entre 2900 mm et 3000 mm, de préférence égale à 2950 mm.

Comme visible sur la figure 2, la barre de fixation 30 comprend des moyens de fixation 33 à un vérin double effet 16.

Ainsi, un seul vérin double effet 16 est nécessaire pour déplacer deux essieux 18 adjacents du véhicule ferroviaire 7 en translation le long des voies transversales lorsque le véhicule ferroviaire 7 est placé sur les chariots 14.

Les vérins double effet 16 sont configurés pour déplacer le véhicule 7 en translation le long des voies transversales.

Les vérins double effet 16 sont de préférence des vérins hydrauliques.

Chaque vérin double effet 16 est configuré pour être installé parallèlement aux rails transversaux 12 et entre deux chariots 14 adjacents.

Chaque vérin double effet 16 comprend des moyens de fixation 34 à au moins un rail transversal 12. De préférence, chaque vérin double effet 16 comprend des moyens de fixation 34 à un rail transversal 12 d'une voie transversale à un rail transversal 12 adjacent d'une voie transversale adjacente.

Par exemple, les moyens de fixation 34 comprennent une barre de fixation 35 à un rail transversal 12 d'une voie transversale à un rail transversal 12 adjacent d'une voie transversale adjacente.

Lorsque le dispositif 1 de levage est en place, chaque barre de fixation 35 s'étend d'un rail transversal 12 d'une voie transversale à un rail transversal 12 adjacent d'une voie transversale adjacente, les rails transversaux 12 étant disposés de part et d'autre du vérin double effet 16.

De préférence, le dispositif 1 de levage comprend en outre, pour chaque vérin double effet 16, au moins deux vérins d'accostage 36 aux rails transversaux 12.

Les vérins d'accostage 36 sont portés par la barre de fixation 35 du vérin double effet 16 aux rails transversaux 12.

De préférence, les vérins d'accostage 36 sont des vérins hydrauliques.

La centrale hydraulique 21 est configurée pour relier l'ensemble des vérins double effet 16 afin de synchroniser le déplacement en translation du véhicule ferroviaire 7 le long des voies transversales.

De préférence, la centrale hydraulique 21 est configurée pour relier l'ensemble des vérins d'accostage 36 afin de maintenir en position les barres de fixation 35 équipées des vérins double effet 16 puis synchroniser le déplacement en translation du véhicule ferroviaire 7 le long des voies transversales.

De préférence, le dispositif 1 de levage comprend en outre des butées 42 de sécurité des chariots 14 sur les rails transversaux 12.

Un procédé de levage et de transfert d'un véhicule ferroviaire hors d'une voie ferrée selon l'invention va maintenant être décrit.

Le véhicule ferroviaire 7 se trouve sur la voie ferrée 10. Le véhicule ferroviaire 7 s'élève suivant une direction d'élévation Z.

Les vérins de levage 5 sont mis en place.

Les vérins de levage 5 sont mis en place sous des points de levage du véhicule ferroviaire 7 prédéterminés suivant la direction d'élévation Z. La hauteur de positionnement des vérins de levage 5 selon la direction d'élévation Z est ajustée si nécessaire par exemple à l'aide de rehausses et/ou de cales en fonction de l'environnement du véhicule ferroviaire 7.

De préférence, les vérins de levage 5 sont connectés à la centrale hydraulique 21.

Le véhicule ferroviaire 7 est soulevé par les vérins de levage 5.

La mise en fonctionnement des vérins de levage 5 est synchronisée par le pilotage de la centrale hydraulique 21.

Puis, les paires de rails transversaux 12 formant les voies transversales sont installés perpendiculairement à la voie 10. Une voie transversale est installée sous chaque essieu 18 du véhicule ferroviaire 7.

Les chariots 14 sont placés sur les voies transversales.

Un chariot 14 est placé sur chaque voie transversale. Puis chaque chariot 14 est déplacé sous un essieu 18 du véhicule ferroviaire 7.

Deux chariots 14 adjacents sont appariés au moyen de la barre de fixation 30. Deux barres de fixation 30 sont fixées au châssis 24 de chaque chariot 14, chaque barre de fixation 30 étant fixée à une traverse 27 par les moyens de fixation 32.

Le véhicule ferroviaire 7 est déposé sur les chariots 14.

Les vérins double effet 16 sont fixés aux chariots 14 et aux rails transversaux 12.

Les vérins double effet 16 sont par exemple fixés aux chariots 14 par la barre de fixation 30 et les moyens de fixation 33.

Les vérins double effet 16 sont par exemple fixés aux rails transversaux 12 par les moyens de fixation 34 comprenant la barre de fixation 35.

De préférence, la centrale hydraulique 21 relie l'ensemble des vérins double effet 16.

De préférence, les vérins d'accostage 36 sont montés sur la barre de fixation 35 du vérin double effet 16 aux rails transversaux 12.

La centrale hydraulique 21 relie l'ensemble des vérins d'accostage 36 afin de maintenir en position les barres de fixation 35 équipées des vérins double effet 16

Puis, la mise en fonctionnement des vérins d'accostage 36 est pilotée depuis la centrale hydraulique 21 pour maintenir en position les barres de fixation 35 des vérins double effet 16.

Puis, la mise en fonctionnement des vérins double effet 16 est pilotée depuis la centrale hydraulique 21 pour translater le véhicule ferroviaire 7 sur les chariots 14 hors de la voie ferrée 10.

Le procédé selon l'invention permet de lever et de déplacer latéralement un véhicule ferroviaire en une seule fois et de façon simple.

## Revendications

1. Dispositif (1) de levage et de transfert d'un véhicule ferroviaire (7) hors d'une voie ferrée (10), le dispositif (1) de levage comprenant :
i. une pluralité de vérins de levage (5) adaptés pour lever un véhicule ferroviaire (7) au-dessus d'une voie ferrée (10);
ii. une pluralité de paires de rails transversaux (12), chaque paire de rails transversaux formant une voie transversale adaptée pour être placée sous le véhicule ferroviaire (7) une fois le véhicule ferroviaire (7) levé au-dessus de la voie ferrée (10) au moyen des vérins de levage (5), les voies transversales étant destinées à être agencées en travers de la voie ferrée (10), perpendiculairement à la voie ferrée (10);
iii. une pluralité de chariots (14) de déplacement du véhicule ferroviaire (7) le long des voies transversales (12), chaque chariot (14) étant adapté pour recevoir un essieu (18) du véhicule ferroviaire (7) à déplacer ;
iv. une pluralité de vérins double effet (16) adaptés pour déplacer le véhicule ferroviaire (7) hors de la voie ferrée (10) et le long des voies transversales, chaque vérin double effet (16) étant pourvu de moyens de fixation à au moins un des rails transversaux (12) d'une part et à au moins un des chariots (14) de déplacement d'autre part.

2. Dispositif (1) de levage selon la revendication 1, **caractérisé en ce que** les vérins de levage (5) et les vérins double effet (16) sont des vérins hydrauliques, le dispositif (1) de levage comprenant en outre une centrale hydraulique (21) permettant de relier tous les vérins à la centrale hydraulique (21) et de synchroniser le levage du véhicule ferroviaire (7) au-dessus d'une voie ferrée (10) d'une part, et le transfert de ce véhicule ferroviaire (7) hors de la voie ferrée (10) d'autre part.

3. Dispositif (1) de levage selon la revendication 1 ou 2, **caractérisé en ce que** chaque vérin double effet (16) est configuré pour être installé parallèlement aux rails transversaux (12) et entre deux chariots (14) adjacents, et est pourvu d'une barre de fixation (35) aux rails transversaux, de sorte que lorsque le dispositif (1) de levage est en place, chaque barre de fixation (35) s'étend d'un rail transversal (12) d'une voie transversale à un rail transversal (12) adjacent d'une voie transversale adjacente, les rails transversaux (12) étant disposés de part et d'autre du vérin double effet (16).

4. Dispositif (1) de levage selon la revendication 3, **caractérisé en ce qu'**il comprend en outre, pour chaque vérin double effet (16), au moins deux vérins d'accostage (36) aux rails transversaux (12) portés par la barre de fixation (35) du vérin double effet (16) aux rails transversaux (12).

5. Dispositif (1) de levage selon l'une quelconque des revendications précédentes, **caractérisé en ce qu'**il comprend, pour chaque vérin double effet (16), une barre de fixation (30) du vérin double effet (16) à deux chariots (14) adjacents.

6. Procédé de levage et de transfert d'un véhicule ferroviaire (7) hors d'une voie ferrée (10) à l'aide du dispositif (1) de levage selon l'une quelconque des revendications précédentes, ce procédé comprenant au moins les étapes suivantes :
(a) Fourniture du dispositif (1) de levage selon l'une quelconque des revendications précédentes et d'un véhicule ferroviaire (7) à déplacer hors d'une voie ferrée (10) sur laquelle il se trouve,
(b) Elévation du véhicule ferroviaire (7) au-dessus de la voie ferrée (10) au moyen des vérins de levage (5),
(c) Placement des rails transversaux (12) perpendiculairement à la voie ferrée (10) sur laquelle se trouve le véhicule ferroviaire (7) à raison d'une paire de rails transversaux (12), formant une voie transversale, sous chaque essieu (18) du véhicule ferroviaire (7),
(d) Placement d'un chariot (14) sur chaque voie transversale et sous chaque essieu (18) du véhicule ferroviaire (7),
(e) Fixation des vérins double effet (16) aux chariots (14) et aux rails transversaux (12),
(f) Translation du véhicule ferroviaire (7) le long des voies transversales à l'aide des vérins double effet (16).

7. Procédé de levage (5) selon la revendication 6, **caractérisé en ce que** les vérins de levage (5) et les vérins double effet (16) sont des vérins hydrauliques, le dispositif comprenant en outre une centrale hydraulique (21) permettant de relier tous les vérins à la centrale hydraulique (21) et de synchroniser le levage (5) du véhicule ferroviaire (7) au-dessus de la voie ferrée (10) d'une part, et le transfert de ce véhicule ferroviaire (7) hors de la voie ferrée (10) d'autre part,
le procédé comprenant une étape de liaison des vérins (5, 16) à la centrale hydraulique (21), et de mise en fonctionnement synchronisée des vérins de levage (5) lors de l'élévation du véhicule ferroviaire (7) au-dessus de la voie ferrée (10), et des vérins double effet (16) lors de la translation du véhicule ferroviaire (7) le long des rails transversaux (12).

8. Procédé de levage (5) selon la revendication 6 ou 7, **caractérisé en ce que** chaque vérin double effet (16) est pourvu d'une barre de fixation (35) aux rails transversaux (12), le procédé comprenant l'installation de chaque vérin double effet (16) parallèlement aux rails transversaux (12) et entre deux essieux (18) adjacents du véhicule ferroviaire (7), et la fixation de la barre de fixation (35) de chaque vérin double effet (16) de sorte qu'elle s'étende d'un rail transversal (12) d'une voie transversale à un rail transversal (12) adjacent d'une voie transversale adjacente, les rails transversaux (12) étant disposés de part et d'autre du vérin double effet (16).

9. Procédé de levage (5) selon la revendication 8, **caractérisé en ce que** le dispositif (1) de levage comprend en outre, pour chaque vérin double effet (16), au moins deux vérins d'accostage (36) aux rails transversaux (12) portés par la barre de fixation (35) du vérin double effet (16) aux rails transversaux (12), le procédé comprenant le montage des vérins d'accostage (36) sur la barre de fixation (35).

10. Procédé de levage (5) selon les revendications 6 à 9, **caractérisé en ce que** l'étape de translation du véhicule ferroviaire (7) le long des rails transversaux (12) à l'aide des vérins double effet (16) comprend le pilotage depuis la centrale hydraulique (21) des vérins d'accostage (36) pour maintenir en position les barres de fixation (35) des vérins double effet (16), puis le pilotage depuis la centrale hydraulique des vérins double effet (16) pour translater le véhicule ferroviaire (7) sur les chariots (14) hors de la voie ferrée (10).

## Patentansprüche

1. Vorrichtung (1) zum Heben und Umsetzen eines Schienenfahrzeugs (7) aus einem Schienenweg (10), wobei die Hebevorrichtung (1) umfasst:
i. eine Mehrzahl von Hubzylindern (5), die angepasst sind, ein Schienenfahrzeug (7) von einem Schienenweg(10) über diesen anzuheben;
ii. eine Mehrzahl von querliegenden Schienenpaaren (12), wobei jedes querliegende Schienenpaar ein querliegendes Bahngleis bildet, das angepasst ist, unter dem Schienenfahrzeug (7) angeordnet zu werden, sobald das Schienenfahrzeug (7) mittels der Hubzylinder (5) von dem Schienenweg (10) angehoben wird, wobei die querliegenden Bahngleise dazu dienen, quer zum Schienenweg (10) und senkrecht zum Schienenweg (10) angeordnet zu werden;
iii. eine Mehrzahl von Wagen (14) zum Verfahren des Schienenfahrzeugs (7) entlang der querliegenden Bahngleise (12), wobei jeder Wagen (14) zur Aufnahme einer Achse (18) des zu bewegenden Schienenfahrzeugs (7) angepasst ist;
iv. eine Mehrzahl von doppeltwirkenden Zylindern (16), die angepasst sind, das Schienenfahrzeug (7) von dem Schienenweg (10) weg und entlang der querliegenden Bahngleise zu bewegen, wobei jeder doppeltwirkende Zylinder (16) mit Mitteln zur Befestigung an mindestens einer der querliegenden Schienen (12) einerseits und an mindestens einem der Verfahrwagen (14) andererseits versehen ist.

2. Hebevorrichtung (1) nach Anspruch 1, **dadurch gekennzeichnet, dass** die Hubzylinder (5) und die doppeltwirkenden Zylinder (16) Hydraulikzylinder sind, wobei die Hebevorrichtung (1) ferner ein Hydraulikzentrum (21) umfasst, das ermöglicht, alle Zylinder mit dem Hydraulikzentrum (21) zu verbinden und das Anheben des Schienenfahrzeugs (7) über einen Schienenweg (10) einerseits und das Verlegen dieses Schienenfahrzeugs (7) vom Schienenweg (10) weg andererseits zu synchronisieren.

3. Hebevorrichtung (1) nach Anspruch 1 oder 2, **dadurch gekennzeichnet, dass** jeder doppeltwirkende Zylinder (16) ausgebildet ist, parallel zu den querliegenden Schienen (12) und zwischen zwei benachbarten Wagen (14) installiert zu werden, und mit einer Stange (35) zur Befestigung an den querliegenden Schienen versehen ist, derart dass sich jede Befestigungsstange (35) von einer querliegenden Schiene (12) eines querliegenden Bahngleises zu einer benachbarten querliegenden Schiene (12) eines benachbarten querliegenden Bahngleises erstreckt, wenn die Hebevorrichtung (1) in Stellung ist, wobei die querliegenden Schienen (12) beidseitig des doppeltwirkenden Zylinders (16) angeordnet sind.

4. Hebevorrichtung (1) nach Anspruch 3, **dadurch gekennzeichnet, dass** sie außerdem für jeden doppeltwirkenden Zylinder (16) mindestens zwei Zylinder (36) zum Andocken an die querliegenden Schienen (12) umfasst, die von der Befestigungsstange (35) des doppeltwirkenden Zylinders (16) für die querliegenden Schienen (12) getragen werden.

5. Hebevorrichtung (1) nach einem beliebigen der vorhergehenden Ansprüche, **dadurch gekennzeichnet, dass** sie für jeden doppeltwirkenden Zylinder (16) eine Stange (30) zur Befestigung des doppeltwirkenden Zylinders (16) an zwei benachbarten Wagen (14) aufweist.

6. Verfahren zum Heben und Umsetzen eines Schienenfahrzeugs (7) von einem Schienenweg (10) mittels der Hebevorrichtung (1) nach einem beliebigen der vorhergehenden Ansprüche, wobei dieses Verfahren mindestens die folgenden Schritte umfasst:
(a) Bereitstellen der Hebevorrichtung (1) nach einem beliebigen der vorhergehenden Ansprüche und eines zu bewegenden Schienenfahrzeugs (7) aus einem Schienenweg (10), auf dem es sich befindet,
(b) Anheben des Schienenfahrzeugs (7) von dem Schienenweg (10) über denselben mit Hilfe der Hubzylinder (5),
(c) Anordnen von querliegenden Schienen (12) senkrecht zum Schienenweg (10), auf dem sich das Schienenfahrzeug (7) befindet, als ein Paar querliegender Schienen (12), das ein querliegendes Bahngleis bildet, unter jede Achse (18) des Schienenfahrzeugs (7),
(d) Anordnen eines Wagens (14) auf jedes querliegende Bahngleis und unter jede Achse (18) des Schienenfahrzeugs (7),
(e) Befestigen der doppeltwirkenden Zylinder (16) an den Verfahrwagen (14) und den querliegenden Schienen (12),
(f) Verschieben des Schienenfahrzeugs (7) entlang der querliegenden Bahngleise mit Hilfe der doppeltwirkenden Zylinder (16).

7. Hebeverfahren (5) nach Anspruch 6, **dadurch gekennzeichnet, dass** die Hubzylinder (5) und die doppeltwirkenden Zylinder (16) hydraulische Zylinder sind, wobei die Vorrichtung außerdem ein Hydraulikzentrum (21) umfasst, das ermöglicht, alle Zylinder mit dem Hydraulikzentrum (21) zu verbinden und das Anheben (5) des Schienenfahrzeugs (7) über den Schienenweg (10) einerseits und das Verlegen dieses Schienenfahrzeugs (7) aus dem Schienenweg (10) heraus andererseits zu synchronisieren,
wobei das Verfahren einen Schritt des Verbindens der Hubzylinder (5, 16) mit dem Hydraulikzentrum (21) und die synchronisierte Inbetriebnahme der Hubzylinder (5) bei dem Anheben des Schienenfahrzeugs (7) über den Schienenweg (10) und der doppeltwirkenden Zylinder (16) bei dem Bewegen des Schienenfahrzeugs (7) entlang der querliegenden Schienen (12) umfasst.

8. Hebeverfahren (5) nach Anspruch 6 oder 7, **dadurch gekennzeichnet, dass** jeder doppeltwirkende Zylinder (16) mit einer Stange (35) zur Befestigung an den querliegenden Schienen (12) versehen ist, wobei das Verfahren das Installieren jedes doppeltwirkenden Zylinders (16) parallel zu den querliegenden Schienen (12) und zwischen zwei benachbarten Achsen (18) des Schienenfahrzeugs (7) und das Befestigen der Befestigungsstange (35) jedes doppeltwirkenden Zylinders (16) umfasst, derart dass sie sich von einer querliegenden Schiene (12) eines querliegenden Bahngleises zu einer benachbarten querliegenden Schiene (12) eines benachbarten querliegenden Bahngleises erstreckt, wobei die querliegenden Schienen (12) beidseitig des doppeltwirkenden Zylinders (16) angeordnet sind.

9. Hebeverfahren (5) nach Anspruch 8, **dadurch gekennzeichnet, dass** die Hebevorrichtung (1) außerdem für jeden doppeltwirkenden Zylinder (16) mindestens zwei Zylinder (36) zum Andocken an die querliegenden Schienen (12), die von der Stange (35) des doppeltwirkenden Zylinders (16) zum Befestigen an die querliegenden Schienen (12) getragen werden, umfasst, wobei das Verfahren die Montage der Andockzylinder (36) an der Befestigungsstange (35) umfasst.

10. Hebeverfahren (5) nach den Ansprüchen 6 bis 9, **dadurch gekennzeichnet, dass** der Schritt des Bewegens des Schienenfahrzeugs (7) entlang der querliegenden Schienen (12) mittels der doppeltwirkenden Zylinder (16) das Ansteuern der Andockzylinder (36) von der Hydraulikzentrale (21) aus umfasst, um die Befestigungsstangen (35) der doppeltwirkenden Zylinder (16) in Position zu halten, und dann das Ansteuern der doppeltwirkenden Zylinder (16) von der Hydraulikzentrale aus, um das Schienenfahrzeug (7) auf den Verfahrwagen (14) aus dem Schienenweg (10) heraus zu verschieben.

## Claims

1. A device (1) for lifting and transferring a rail vehicle (7) off a track (10), the lifting device (1) comprising:
i. a plurality of lifting cylinders (5) adapted to lift a rail vehicle (7) above a track (10);
ii. a plurality of pairs of transverse rails (12), each pair of transverse rails forming a transverse track adapted to be placed underneath the rail vehicle (7) once the rail vehicle (7) has been lifted above the track (10) by means of the lifting cylinders (5), the transverse tracks being intended to be arranged to cross the track (10) perpendicular to the track (10);
iii. a plurality of carriages (14) to move the rail vehicle (7) along the transverse tracks (12), each carriage (14) being adapted to receive one axle (18) of the rail vehicle (7) to be moved;
iv. a plurality of dual-action cylinders (16) adapted to move the rail vehicle (7) off the track (10) and along the transverse tracks, each dual-action cylinder (16) being provided with means for fastening onto at least one of the transverse rails (12) and onto at least one of the movement carriages (14).

2. A lifting device (1) according to claim 1, **characterized in that** the lifting cylinders (5) and the dual-action cylinders (16) are hydraulic cylinders, the lifting device (1) further comprising a hydraulic unit (21) enabling all the cylinders to be connected to the hydraulic unit (21) and to synchronize the lifting of the rail vehicle (7) above a track (10) and also to transfer that rail vehicle off the track (10).

3. A lifting device (1) according to claim 1 or 2, **characterized in that** each dual-action cylinder (16) is configured to be installed parallel to the transverse rails (12) and between two adjacent carriages (14), and is equipped with a fastening bar (35) onto the transverse rails, so that when the lifting device (1) is in place, each fastening bar (35) extends from a transverse rail (12) of one transverse track to an adjacent transverse rail (12) of an adjacent transverse track, the transverse rails (12) being disposed on either side of the dual-action cylinder (16).

4. A lifting device (1) according to claim 3, **characterized in that** it further comprises, for each dual-action cylinder (16), at least two docking cylinders (36) on the transverse rails (12) supported by the fastening bar (35) of the dual-action cylinder (16) to the transverse rails (12).

5. A lifting device (1) according to any one of the preceding claims, **characterized in that** it comprises, for each dual-action cylinder (16), a fastening bar (30) fastening the dual-action cylinder (16) onto two adjacent carriages (14).

6. A method for lifting and transferring a rail vehicle (7) off a track (10) using the lifting device (1) according to any one of the preceding claims, that method comprising at least the following steps:
(a) Providing the lifting device (1) according to any one of the preceding claims and a rail vehicle to be moved off a track (10) on which it is located,
(b) Elevating the rail vehicle (7) above the track (10) using lifting cylinders (5),
(c) Placing the transverse rails (12) perpendicular to the track (10) on which the rail vehicle (7) is located, with one pair of transverse rails (12), forming a transverse track, under each axle (18) of the rail vehicle (7),
(d) Placing a carriage (14) onto each transverse track and under each axle (18) of the rail vehicle (7),
(e) Fastening the dual-action cylinders (16) to the carriages (14) and to the transverse rails (12),
(f) Translating the rail vehicle (7) along the transverse tracks using the dual-action cylinders (16).

7. A lifting method (5) according to claim 6, **characterized in that** the lifting cylinders (5) and the dual-action cylinders (16) are hydraulic cylinders, the device further comprising a hydraulic unit (21) enabling all the cylinders to be connected to the hydraulic unit (21) and to synchronize the lifting (5) of the rail vehicle (7) above the track (10) and also to transfer that rail vehicle off the track (10),
the method comprising a step of linking the cylinders (5, 16) to the hydraulic unit (21), operating the lifting cylinders (5) in synchronization when elevating the rail vehicle (7) above the track (10), and operating the dual-action cylinders (16) in synchronization when translating the rail vehicle (7) along the transverse rails (12).

8. A lifting method (5) according to claim 6 or 7, **characterized in that** each dual-action cylinder (16) is equipped with a fastening bar (35) onto the transverse rails, the method comprising the installation of each dual-action cylinder (16) parallel to the transverse rails (12) and between two adjacent axles (18) of the rail vehicle (7), and the fastening of the fastening bar (35) of each dual-action cylinder (16) so that it extends from a transverse rail (12) of one transverse track to an adjacent transverse rail (12) of an adjacent transverse track, the transverse rails (12) being disposed on either side of the dual-action cylinder (16).

9. A lifting method (5) according to claim 8, **characterized in that** the lifting device (1) further comprises, for each dual-action cylinder (16), at least two docking cylinders (36) on the transverse rails (12) supported by the fastening bar (35) of the dual-action cylinder (16) to the transverse rails (12), the method comprising the mounting of the docking cylinders (36) onto the fastening bar (35).

10. A lifting method (5) according to claims 6 to 9, **characterized in that** the step of translating the rail vehicle (7) along the transverse rails (12) using the dual-action cylinders (16) comprises the operation from the hydraulic unit (21) of the docking cylinders (36) to hold the fastening bars (35) of the dual-action cylinders (16) in position, then the operation from the hydraulic unit of the dual-action cylinders (16) to translate the rail vehicle (7) on the carriages (14) off the track (10).
